# EUROPÄISCHE PATENTSCHRIFT

(11) **EP 0 265 725 B1**
(45) Veröffentlichungstag und Bekanntmachung des Hinweises auf die Patenterteilung: **27.12.1990**
(21) Anmeldenummer: 87114628.8
(22) Anmeldetag: 07.10.1987
(51) Int. Cl.: F28F 1/02

(54) **Wärmetauscher**
Heat exchanger
Echangeur de chaleur

(30) Priorität: 29.10.1986 DE 3636762
(43) Veröffentlichungstag der Anmeldung: 04.05.1988
(73) Patentinhaber: MTU MOTOREN- UND TURBINEN-UNION MÜNCHEN GMBH, D-80976 München (DE)
(72) Erfinder: Hagemeister, Klaus, D-8000 München 50 (DE)

(56) Entgegenhaltungen:
- DE-A- 2 907 810
- US-A- 3 627 039
- US-A- 3 897 821
- US-A- 4 206 806
- PATENT ABSTRACTS OF JAPAN, Band 7, Nr. 153 (M-226) [1298], 5. Juli 1983; & JP-A-58 60 196 (TOKYO SHIBAURA DENKI K.K.) 09-04-1983

## Beschreibung

Die Erfindung bezieht sich auf einen Wärmetauscher nach dem Oberbegriff des Patentanspruchs 1.

Nach dem Stand der Technik (DE-A 2 907 810) werden wärmetauscher mit zentralen Sammelbehältem oder -rohren in der Weise gefertigt, daß die lanzettförmigen Matrixprofilrohre in eine öffnungen aufweisenden Wand des Sammeibehälters oder - rohrs gesteckt und anschließend stoffschlüssig, beispielsweise durch Löten, verbunden werden, so daß ein fluidischer Durchgang vom Sammelbehälter zum Inneren der Profilrohre geschaffen wird. oie Durchgangsöffnungen in der Sammelbehälterwand können, vor einem zinfädeln der Profilrohre, durch Bohren oder Erodieren ausgebildet werden, was eine aufwendige Belochungsprozedur ist. Die Einzelmontage der Profilrohre, insbesondere das sinfädeln, ist vergleichsweise umständlich, und zwar deshalb, weil zwischen Profilrohr und Durchgangsöffnung in der Wand ein enges Spiel (verschieblicher Paßsitz) vorhanden ist. Enge Toleranzen von Loch und Profilrohr müssen im Hinblick auf eine einwandfreie Lötung oder eine anderweitige Verbindung eingehalten werden.

In dem Bestreben, eine verhältnismäßig einfache, problemlose und schnelle Montage der Matrixprofilrohres am SammeloderVerteilerrohr erreichen zu wollen, sieht ein aus der DE-A 3 242 842 bekanntes wärmetauscherkonzept vor, daß an die Matrixprofilrohre im Bereich zumindest eines Profilrohrendes Klötzchen angebracht werden, die das Profilrohrende umschließen, daß die Matrixprofilrohre im Bereich ihrer Klötzchen dicht aneinandergefügt angeordnet werden, so daß die Klötzchen eine Wand des Sammelbehälters oder -rohres ausbilden, und daß die Verbindungsstellen der Klötzchen fluiddicht abgeschlossen werden.

Insbesondere sollen in diesem bekannten Fall die Klötzchen durch Metallsintern auf die Profilrohrenden aufgebracht werden, wobei pulverförmiges Sintergut in einer der gewünschten Kontur des Klötzchens weitgehend angenäherten Form um das jeweilige anschlußseitige Profilrohrende angeordnet und gasdicht gesintert wird. Dabei können ferner die äußeren Kontaktflächen der Klötzchen vor einer Anordnung der Matrixprofilrohre maßgenau bearbeitet werden. Als Bearbeitungsverfahren können hierbei ferner Kaltschmieden, Prägen oder Profilschleifen in Frage kommen.

Ferner können im vorliegenden bekannten Fall die Profilrohrfußgeometrien im wesentlichen rhombisch oder sechseckig bzw. wabenförmig ausgebildet sein.

Der vorliegende bekannte Fall erzwingt eine vergleichsweise komplizierte und hochpräzise Profilrohrfußherstellung. Ferner muß der gesamte Matrixanschlußbereich (Wärmetauscherboden) in ebenfalls verhältnismäßig komplizierter Weise aus einer verhältnismäßig großen Anzahl extrem genau aneinander angepaßter Klötzchen zusammengesetzt werden. Eine solcher Art aus Kleinstteilchen zusammengefügte Wärmetauscherboden- oder Behälterstruktur zeitigt Nachteile bezüglich der geforderten Behälter- bzw. Bodenstrukturfestigkeit.

Bei einem anderen, aus der DE-A 3 310 061 bekannten wärmetauscherkonzept sollen die Matrixprofilrohre mit ihren einen länglich ovalen Profilquerschnitt enthaltenen Enden zwischen schichtweise aneinandergereiht gefügten, gegebenenfalls ringförmigen Behälterwandelementen fluiddicht fest eingebunden werden; mit anderen Worten weisen dabei die Wandelemente im Bereich deren gegenseitiger Fügeflächen jeweils halbelliptisch vorgeformt gegenseitige Aussparungen für die länglich ovalen Matrixprofilrohrenden auf. Auch dieses bekannte Konzept verlangt ein extrem genaues Bearbeiten der betreffenden Wandelemente; trotz genauester Bearbeitung sind gegenseitige Form- und Fertigungstoleranzunterschiede praktisch kaum zu überbrücken, und zwar insbesondere in den Bereichen der anschlußseitig vorderen und hinteren Profilenden; es können sich also örtlich unterschiedliche Profilrohrendquetschungen ergeben, z.B. beim schichtweisen Fügen von Wandelementen und Profilrohren, worunter wiederum das stoffschlüssige Verbinden, beispielsweise durch Löten, zwischen Profilrohrenden und Wandelementen beeinträchtigt werden kann (örtliche Lotverlagerungen, keine feste homogene Verlötung). Auch sind im bekannten Fall Kerbwirkungsbeeinträchtigungen im Hinblick auf die mit verhältnismäßig schlanken spitzen Enden in den Wandelementen sitzenden Profilrohre nicht auszuschließen.

Ferner bilden sich im bekannten Fall Matrixprofilrohrfelder und damit entsprechend zugeordnete Felder der ovalen oder elliptischen Ausnehmungen zwischen den Wandelementen aus: dies in dem Sinne, daß die betreffenden Matrixprofilrohre im wesentlichen unter gleichmäßigen gegenseitigen Abständen im Rahmen einer möglichst optimalen Heißgasumströmung sowie unter Gewährleistung der erforderlichen Heißgasversperrung räumlich verschachtelt ineinandergreifen.

Unter Erfüllung dieser Bedingung (optimal vom Heißgas durchströmte Kompaktmatrix) führen die länglich ovalen Profilquerschnitte und damit die zugehörigen Öffnungen im Sammelrohr bzw. Wärmetauscherboden, und zwar in Schichtrichtung aufeinanderfolgend, zu einer festigkeitsmäßigen Schwächung des Sammel- oder Verteilerrohres im Matrixanschlußbereich; dies gilt sinngemäß auch für das eingangs schon erwähnte, aus der DE-A 2 907 810 bekannte Wärmetauscherkonzept.

Aus der US-A 3 627 039 ist ein nach dem Gegenstromprinzip arbeitender Wärmetauscher bekannt, bei dem die äußeren Enden parallel nebeneinander angeordneter Rohre einer Wärmetauschermatrix in gleichförmig rechteckig abgeflachter Form, sowie unmittelbar aufeinander folgend, zwischen benachbarten Profilleisten angeordnet sind; eine derartige Kombination aus Leisten und abgeflachten Rohrenden der Matrix soll dabei die örtliche Bodenstruktur an einer entsprechend angepaßten rahmenartigen Öffnung des Wärmetauschergehäuses ausbilden. Der im bekannten Fall örtlich zusammengestückelte Rohrendverbund ist festigkeitsmäßig instabil (weich), ohne eine betriebsstabile Einzelrohrhalterung zu gewährleisten. Anweisungen zwecks Erzielung einer vergleichsweise großen, pro Bodenvolumen unterbringbaren Profilrohranzahl (großes Matrixvolumen) bei zugleich betriebsfester und fluiddichter Einzelrohrverankerung an aus Elementen zusammengesetzten Sammel- oder Verteilerrohren sind dem bekannten Fall nicht entnehmbar.

Der Erfindung liegt die Aufgabe zugrunde, einen Wärmetauscher nach dem Oberbegriff des Patentanspruchs 1 anzugeben, bei dem ein mit verhältnismäßig geringem Aufwand erstellbar er Sammel- oder Verteilerrohrboden geschaffen werden kann, der bei zugleich optimaler Festigkeit einwandfreie Voraussetzungen für eine fluiddicht fest gefügte Matrixprofilverbindung schafft.

Die gestellte Aufgabe ist mit den Merkmalen des Kennzeichnungsteils des Patentanspruchs 1 erfindungsgemäß gelöst.

Hierbei können die jeweiligen Profilrohre der Matrix vor dem Einsetzen oder Einfügen in die betreffende Bodenstruktur eines Verteiler- oder Sammelrohres fußseitig in eine quadratische oder rechteckige Form umgeformt werden; dies kann z.B. rationell auf Rundhämmermaschinen erfolgen, wobei je nach dem Grad der Umformung Innendorne verwendet werden können. Als Folge der rechteckigen oder quadratischen Formgebung der Profilrohrfu- ßenden lassen sich die Bauteile bei der Montage miteinander "verzahnen" und in einer vorgegebenen Lage fixieren; es können dabei rechteckige oder quadratische auch als, "Taschen" zu bezeichnende Offnungen zwischen den das betreffende Sammelrohr oder Verteilerrohr bzw. den Wärmetauscherboden ausbildenden Wandelementen vorgesehen sein, um die betreffenden Fußenden der Profilrohre darin formschlüssig und fest zu integrieren. Als Folge der geradlinigen glatten Seitenwandungen der Fußenden - also geradlinig glattwandig dem betreffenden Schichtverlauf folgend - können einseitig offene "Taschen" leicht formschlüssig bündig durch streifenförmige, ebenfalls geradlinig verlaufende Verbindungselemente abgedeckt werden.

Beim vorliegenden Wärmetauscher sind ferner wesentliche Gestaltungsvorteile hinsichtlich eines sogenannten "modularen" Baukonzeptes nutzbar, indem sich auf vergleichsweise einfache Weise vormontierte Einzelbaugruppen erstellen lassen (Elemente, Verbindungselemente, Fußenden nebst Profilrohren), die mit gleichrangig erstellten und vormontierten Baugruppen zu einer Rohr- oder Bodenstruktur zusammengefügt werden können.

Bezüglich vorteilhafter Ausgestaltungen der Erfindung wird auf die Patentansprüche 2 bis 9 verwiesen.

Anhand der Zeichnungen ist die Erfindung beispielsweise weiter erläutert; es zeigen:
Fig. 1 die schematische und perspektivische Darstellung eines bekannten und für die Durchführung der Erfindung geeigneten Profilrohrwärmetauschers,
Fig. 2 einen Teilausschnitt aus einem Matrixprofilrohrfeld,
Fig. 3 die äußere Ansicht einer Sammel- oder Verteilerrohrbodensektion mit hier zwar schon rechteckigen Fußenden zwischen den schichtweise aneinandergefügten Elementen, hier allerdings noch ohne Vorkehrungen gemäß der Erfindung zwecks erhöhter Bodenfestigkeit bei zugleich vergleichsweise großer Profilrohrabstandsdichte,
Fig. 4 eine perspektivisch dargestellte obere Matrixprofilrohransicht, in der eine gemäß der Erfindung im wesentlichen konzentrische Fußverdrehung gegenüber dem zugehörigen Profilrohr verdeutlicht ist,
Fig. 5 die äußere Ansicht einer gemäß der Erfindung ausgebildeten Sammel- oder Verteilerrohrbodensektion in Kombination mit der fußseitig verdrehten Profilrohrkonfiguration nach Fig. 4
Fig. 6 die äußere Ansicht einer weiteren Sammel-oder Verteilerrohrbodensektion gemäß der Erfindung in Kombination mit der fußseitig verdrehten Profilrohrkonfiguration nach Fig. 4,
Fig. 7 eine beispielsweise im Hinblick auf Fig. 6 ausgewählte Sammel- oder Verteilerrohrboden-Querschnittssektion gemäß der Erfindung unter Einschluß einer ersten gegenseitigen Elementausbildungsund Befestigungsweise,
Fig. 8 eine beispielsweise im Hinblick auf Fig. 7 ausgewählte Sammel- oder Verteilerrohrboden-Querschnittssektion gemäß der Erfindung unter Einschluß einer zweiten, die Ausführung nach Fig. 7 weiter ausgestaltenden gegenseitigen Elementausbildungs- und Befestigungsweise,
Fig. 9 die äußere Ansicht einer weiteren Sammel-oder Verteilerrohrbodensektion gemäß der Erfindung in Kombination mit der fußseitig verdrehten Profilrohrkonfiguration nach Fig. 4 und
Fig. 10 eine von der Fußinnenseite aus gesehene Ansicht des Profilrohrfußendes in konzentrisch abgewinkelter Verdrehstellung gegenüber dem zugehörigen Profilrohr, hier jedoch - in Abweichung von Fig. 4 - eine schlankere und längere rechteckige Profilrohrfußgeometrie verdeutlichend.

Die Erfindung geht von einem Wärmetauscher nach Fig. 1 aus, der, als zwei im wesentlichen parallel nebeneinander angeordnete Druckluftführungen, hier zwei z.B. separate Sammel- und Verteilerrohre 1, 2 aufweist. Gemäß abgedunkelter Kontur sind das Sammel- und Verteilerrohr 1, 2 am jeweils hinteren Ende verschlossen ausgebildet. Die seitlich von beiden Druckluftführungen 1, 2 quer gegen die Heißgasströmung H U-förmig auskragende Profilrohrmatrix 3 besteht aus zunächst geraden, parallel zueinander verlaufenden Profilrohrsträngen 4, 5, die in eine gemeinsame bogenförmige Umlenksektion 6 übergehen. Im Betrieb wird aufzuheizende Druckluft in das obere Sammelrohr 1 eingespeist (D 0, durchströmt dann die geraden Profilrohrstränge 4 (D@), worauf sie über die Umlenksektion 6 umgelenkt wird (D#) und dann in umgekehrter Strömungsrichtung die geraden Profilrohrstränge 5 durchströmt (D$), aus denen sie über das untere Verteilerrohr 2 im aufgeheizten Zustand abströmt (D_{%}), um einem geeigneten Verbraucher, z.B. der Brennkammer eines Gasturbinentriebwerks, zugeführt zu werden.

Abweichend von Fig. 1 wäre die Erfindung auch bei einem Wärmetauscher praktikabel, bei dem die zuvor genannten Druckluftführungen (Sammelund Verteilerrohr) nicht separat angeordnet, sondern in ein gemeinsames Sammel- und Verteilerrohr integriert sind, von dem die Rohrmatrix beidseitig U-förmig auskragt.

Fig. 2 verkörpert zunächst die herkömmliche Anordnung eines hier stark vergrößert aufgezeichneten Profilrohrfeldes, z.B. als Ausschnitt aus den geradschenkeligen Profilrohrsträngen 4 nach Fig. 1. Es sind beispielsweise in Fig. 2 die jeweiligen Matrixprofilrohre von drei in Rohrführunglängsrichtung sich erstreckenden Profilrohrreihen - der Reihe nach, von oben nach unten - mit 4₁, 4₂ und 4₃ bezeichnet. In Rohrführungslängs- und Querrichtung sind die Matrixprofilrohre 4₁, 4₂, 4s in gleichmäßigen Abständen zueinander angeordnet; aus

Fig. 2 ist ferner zu erkennen, daß die Profilrohre, z.B. 4₂, mit ihren jeweils heißgasan- und abströmseitigen Enden in die jeweils endseitig quer belassenen Zwischenräume benachbarter übriger Profilrohre, z.B. 4₁, 4₃ eingreifen. Auf diese Weise entsteht das für Wärmetauscher im Sinne der Fig. 1 charakteristische, hochkompakte Feld von Matrixrohrprofilen. Die Anordnung des Profilrohrteldes nach Fig. 2 ließe sich z.B. auch durch jeweils unter gleichen Neigungswinkeln gegenüber den betreffenden großen Ellipsenachsen A der Profilrohre schräg angestellte Teilungsebenen M definieren, welche durch jeweils mit M1, M2 und M3 bezeichnete Profilmitten hindurchgeführt sind. Bezüglich ihrer jeweils großen Achsen A sind die Profilrohre 4₁, 4₂ und 4₃ in Fig. 2 unter einem rechten Winkel R gegenüber einer Sammel- oder Verteilerrohrquermittelebene E angestellt, wobei sich der Anstellwinkel ß der Teilungsebenen M zur Ebene E aus der Winkeldifferenz R-a errechnet.

Wie aus Fig. 2 ferner erkennbar, weisen die Matrixprofilrohre 4₁, 4₂ und 4₃ einen elliptischen bzw. länglich ovalen, aerodynamisch optimierten Profilquerschnitt auf, wobei jedes Profilrohr zwei durch einen mittleren Quersteg 7 voneinander getrennte, die Druckluft, z.B. D2 (Fig. 1) führende Innenkanäle 8, 9 aufweist.

Gemäß Fig. 3 kann jedes Profilrohr, z.B. 41, mit einem hier rechtekkigen profilsymmetrisch zugeordneten Fußende 10 ausgestattet sein; das betreffende Profilrohrfußende 10 liegt dabei aber noch mit seiner Längsmittelebene in der Ebene der großen EIlipsenachse A (Fig. 2).

Mit Rücksicht auf die in Fig. 2 angegebene Profilausbildung und Geometrie verkörpert Fig. 3 schon einen vorteilhaften Teilaspekt der Erfindung, wonach jeweils zwei, den Matrixanschlußbereich ausbildende Elemente 11, 12 des Sammel- oder Verteilerrohres 1 bzw. 2 (Fig. 1) zwischen den jeweils gegenseitigen, sich hier profilrohrfußmittig erstreckenden Verbindungs- und Fügeflächen 13, 14 Öffnungen 15 einschließen, die eine zur Aufnahme und Umschließung des betreffenden Fußendes 10 angepaßte rechteckige Form aufweisen.

Aus Fig. 3 und 4 ist ferner erkennbar, daß der im Betrieb heißgasumströmte (H - Fig. 1) Abschnitt des Profilrohres, z.B. 4₁, das zugehörige Fußende 10 mit der an- und abströmseitigen Profilendkante überkragt; Fußende 10 und zugehöriges Profilrohr, z.B. 4₁, bilden dabei eine jeweils fluidisch kommunizierende, in sich geschlossene Baueinheit aus, wobei die Profilüberlänge in Fig. 3 durch gestrichelte Konturen verdeutlicht ist. Gemäß Fig. 3 müssen also noch verhältnismäßig große Fuß- oder Ausnehmungsabstände entlang der gemeinsamen Fügeflächen 13, 14 eingehalten werden, bei einer Profilausbildung und -anordnung im Sinne der Fig. 2, und wobei die Anzahl der verwendeten Elemente verhältnismäßig groß ist.

Die Fig. 4 und 5 verkörpern eine komplette Erfindungsvariante, bei der das jeweilige Fußende 10 gegenüber der großen Ellipsenachse A des elliptischen Querschnitts des zugehörigen Profilrohrs, z.B. 4₁, unter einem jeweils gleichen Neigungswinkel a konzentrisch verdreht verformt ist. Gemäß Fig. 4 kann diese Verdrehverformung derart sein, daß die jeweilige große Ellipsenachse A bzw. die positionsgemäß identische die Profilrohrmittelebene das zugehörige Fußende 10 diagonal schneidet. In Fig. 5 erstrecken sich also die jeweiligen Fußenden 10 längsmittig in den in Fig. 2 schon näher definierten schrägen Teilungsebenen M, während die relativ zur genannten Verdrehverformung der Fußenden 10 (Neigungswinkel a, (siehe auch Fig. 4) zurückgebliebenen zugehörigen Profilrohre, z.B. 4₁, mit ihrer großen Achse A unter einem rechten Winkel R (Fig. 2) zur Sammel- oder Verteilerrohrquermittelebene E angestellt sind. Gemäß Fig. 5 verlaufen also auch die gegenseitigen Fügeflächen, z.B. 17, 18 der Elemente 19, 20 in den schrägen Teilungsebenen M. Beim Vergleich mit Fig. 3 ergibt sich, daß in Fig. 5 die Anzahl erforderlicher, gegebenenfalls ringförmiger Elemente 19, 20 halb so groß ist, so jedes Element 19 bzw. 20 vergleichsweise fest und stabil ist, was sich wiederum günstig auf die gesamte Festigkeitsstruktur des Sammel- oder Verteilerrohrbodens auswirkt. In gleichem Maße nimmt die Anzahl erforderlicher Trennfugen bzw. gegenseitiger Fügeflächen ab.

Es ermöglicht die Ausführung nach Fig. 4, ein Sammel- oder Verteilerrohr auf verschiedene Weise in eine Anzahl in zur Teilungsebene M parallelen Schnitten in z.B. ringförmige Elemente aufzuteilen. Eine weitere Variante der Erfindung ergibt sich hierzu aus Fig. 6.

Hierbei sind jeweils zwei Elemente 21, 22 so ausgebildet, daß sie entlang der in den schrägen Teilungsebenen M liegenden gegenseitigen Fügeflächen - innen - mit den entsprechenden rechteckigen Ausnehmungen die rechteckige Fußenden 10 der diesen jeweils zugehörigen Profilrohre, z.B. 4₁ dicht zangenartig umschließen; entlang der parallel zu den Teilungsebenen M verlaufenden äußeren Fügeflächen, z.B. 23, 24, sind die Elemente 21, 22 glattwandig. Vorteilhafterweise können dabei zwei Elemente 21, 22 jeweils eigenständige, für sich mit den zugehörigen Fußenden 10 und den zugehörigen, im Betrieb umströmten Profilrohren, z.B. 4₁ - Fig. 4 -, ausrüstbare Montageeinheiten ausbilden.

Es ergeben sich in Fig. 6 gegenüber Fig. 5 zwar zusätzliche Elementaufteilungen, jedoch sind in Fig. 6 ununterbrochene Fügeflächen z.B. 23, 24 vorgesehen, was wiederum dem Fertigungsvorgang zugute kommt.

Beispielsweise im Hinblick auf Fig. 6 wäre es z.B. möglich, zwei ringförmige Elemente 21, 22 und die darin eingeschlossenen Fußenden 10 nebst zugehörigen Profilrohren 4_{@}, 4# (Fig. 2) von den Flanken her unter Druck zu setzen und bei gleichzeitiger Wärmezufuhr (z.B. durch eine elektrische Widerstandserhitzung) eine stoffschlüssige Verbindung zu erzeugen.

Die dazu erforderlichen Arbeitsschritte der Teilezuordnung, -zusammenführung und -fügung sowie die anschließende Qualitätskontrolle können weitestgehend automatisiert erfolgen; es entsteht so als Zwischenprodukt ein Element, aus dem sich durch Hinzufügen der benötigten Anzahl gleicher Elemente der komplette Wärmetauscherboden bzw. Wärmetauscher zusammensetzen läßt, wobei die Fugen der komplett vormontierten Baugruppen auf planaren Flächen liegen und ihre Ränder einfache Formen, z.B. Kreise oder Ellipsen darstellen. Das stoffschlüssige Fügen der Elemente kann flächig, z.B. durch Löten oder - längs der gegenseitigen Elementränder - durch Laser - oder EB-Schweißen erfolgen.

Hierfür kann es u.a. gemäß Fig. 7 vorteilhaft sein, wenn lippenartige Vorsprünge 25, 26 der Elemente die gegenseitigen Fügeflächen bereitstellen, und zwar vorzugsweise im fußseitigen Bereich dieser Elemente; oberhalb der lippenartigen Vorsprünge 25, 26 können nach oben offene Fugen 27 zwischen den Elemente 21, 22 verbleiben. Entlang der lippenartigen Vorsprünge 25, 26 kann dann die Schweißung erfolgen; die Vorsprünge 25, 26 können für eventuelle Reparaturzwecke später abgearbeitet werden, um den Verband an dieser Stelle wieder lösen zu können.

Fig. 8 zeige eine Abwandlung von Fig. 7 dergestalt, daß jeweils zwei benachbarte Elemente 21, 22 mittels sammel- oder verteilerrohrinnenseitig einander untergreifender Stege 28 aneinandergefügt und zentriert sind.

Eine weitere Ausführungsform der Erfindung (Fig. 9) ist dadurch gekennzeichnet, daß jeweils ein Element 29 entlang beidendseitiger Fügeflächen 30, 31 mit nach außen offenen rechteckigen Ausnehmungen 32 für die betreffenden Fußenden 10 der Profilrohre 41, 42, 43 (Fig. 2) ausgebildet ist, deren jeweils eine offene Fußendseite von leistenförmigen Verbindungselementen 33, 34, entlang der beidendseitigen Fügeflächen abgedeckt ist, wobei das Element 29 die Verbindungselemente 33, 34 sowie die Fußenden 10 nebst zugehörigen Profilrohren jeweils eine eigenständige Montageeinheit ausbilden können.

Jede Montageeinheit kann dann mit einer relevanten Montageeinheit flächenhomogen stoffschlüssig gefügt werden. Für die gegenseitige Verbindung der jeweils fertig vormontierten Montageeinheiten wie auch für die Einzelbauteilverbindung jeder eigenständigen Montageeinheit kann ein geeignetes Löt-, Schweiß- oder Diffusionsverbindungsverfahren gewählt werden. Die in Fig. 9 mit Z gekennzeichneten Zwischenräume können durch Zusatzmaterial beim Löten oder z.B. durch einseitiges Dichtschweißen verschlossen werden.

Unter Zugrundelegung einer unveränderten Matrixprofilrohrform und -größe weicht Fig. 10 hauptsächlich von Fig. 4 dadurch ab, daß das betreffende Fußende 10' schmäler und länger ausgebildet ist; ansonsten gelten die gleichen geometrischen Gesichtspunkte und Nomenklaturen wie in Fig. 4.

Die Erfindung läßt sich auch bei einer schräg vom Heißgas durchströmten Profilrohrmatrix vorteilhaft einsetzen; dies würde z.B. bedeuten, daß bei einer im wesentlichen konzentrischen Winkelverdrehung, a, gemäß Fig. 10, die Fußenden 10' der Profilrohre, z.B. 4 jeweils längsmittig in Teilungsebenen (vormals M) angeordnet werden könnten, die beispielsweise unter einem rechten Winkel (vormals ß) zur Sammel- oder Verteilerrohrlängsmittelebene E angestellt sind; die Profilrohre, z.B. 4; könnten dann mit ihren jeweils großen Ellipsenachsen A in schrägen Ebenen liegen, deren Neigungswinkel zur Sammel- oder Verteilerrohrlängsmittelebene E aus dem Neigungsverdrehwinkel a resultiert.

## Patentansprüche

1. Wärmetauscher mit einer Rohrmatrix (3), die aus räumlich verschachtelt ineinandergreifenden Profilrohren (4f 4@) mit jeweils gleich großem elliptischen Querschnitt besteht, die quer sowie in Richtung der durch die große Ellipsenachse (A) vorgegebenen Profilerstreckung von einer Heißgasströmung (H) umströmt und von Druckluft durchströmt sind und die für die Druckluftzufuhr in die Matrix (3) bzw. -Abfuhr aus der Matrix (3) an mindestens ein Druckluftsammel- und ein Verteilerrohr (1; 2) angeschlossen sind, die für den Rohranschluß aus schichtartig fluiddicht aneinandergefügten Elementen (19, 20; 29, 34) bestehen, zwischen denen die Profilrohre (4₁ 4_{@}) endseitig formschlüssig fluiddicht eingebunden sind, dadurch gekennzeichnet, daß
- die Elemente (19, 20; 29, 34) im aneinandergefügten Zustand rechteckige oder quadratische Offnungen ausbilden, in welche die Profilrohre (4t 4@...) mit dementsprechend angepaßt verformten Fußenden (10; 10') formschlüssig fluiddicht eingebunden sind;
- die Fußenden (10, 10_{'}) der Profilrohre (4; 4_{@}...) längsmittig in jeweils schrägen, parallel zu den Fügeflächen (17, 18; 30,31) der Elemente (19, 20; 29, 34) verlaufenden Teilungsebenen (M) angeordnet und dabei jeweils gegenüber der großen Ellipsenachse (A) des Ellipsenquerschnitts eines zugehörigen Profilrohrs (40 um jeweils gleiche Neigungswinkel (a) konzentrisch verdreht verformt sind.

2. Wärmetauscher nach Anspruch 1, dadurch gekennzeichnet, daß jedes Profilrohr (4t 4@, 4#) das zugehörige Fußende (10) im wesentlichen mit einer an- und abströmseitigen Profilendkante überkragt.

3. Wärmetauscher nach Anspruch 1 oder 2, bei dem mehrere Reihen von Profilrohren (4t 4@, 4#) mit gleichmäßigen gegenseitigen Abständen unter jeweils gleichem Profilneigungswinkel (R) deren jeweils großer Ellipsenachse (A) zur betreffenden Sammel- oder Verteilerrohr-Quermittelebene (E) angeordnet sind, dadurch gekennzeichnet, daß der Neigungswinkel (a) zwischen den jeweiligen Fußenden (10) und großen Ellipsenachsen (A) der zugehörigen Profilrohre (4; 4_{@}, 4#) zugleich den jeweils vom Profilneigungswinkel (R) abweichenden Anstellwinkel (ß) einer Teilungsebene (M) sowie den mit letzterem identischen Anstellwinkel (_{ß}) der gegenseitigen Elementfügeflächenebenen zur Sammel-oder Verteilerrohr-Quermittelebene (E) definiert.

4. Wärmetauscher nach Anspruch 2 oder 3, dadurch gekennzeichnet, daß die Fußenden (10) derart um den Winkel (a) verdreht verformt sind, daß eine mit dem Verlauf der jeweils großen Ellipsenachse (A) zusammenfallende Rohrmittelebene des zugehörigen Profilrohrs (41, 42, 43) das zugehörige Fußenden (10) im wesentlichen diagonal schneidet.

5. Wärmetauscher nach einem oder mehreren der Ansprüche 1 bis 4, dadurch gekennzeichnet, daß jeweils zwei Elemente (21, 22) entlang der inneren gegenseitigen Fügeflächen in Ausbildung rechteckiger oder quadratischer Öffnungen für die Fußenden (10) vorprofiliert, hingegen entlang der äußeren End- bzw. Fügeflächen (23, 24) glattwandig sind.

6. Wärmetauscher nach Anspruch 5, dadurch gekennzeichnet, daß zwischen den äußeren Endflächen zweier benachbarter Elemente (21, 22) nach oben offene Fugen (27) ausgebildet sind, wobei lippenartige Vorsprünge (25, 26) der Elemente die Fügeflächen bereitstellen.

7. Wärmetauscher nach Anspruch 5 oder 6, dadurch gekennzeichnet, daß zwei benachbarte Elemente (21, 22) mittels sammel- oder verteilerrohrinnenseitig einander untergreifender Stege (28) aneinandergefügt und zentriert sind.

8. Wärmetauscher nach einem oder mehreren der Ansprüche 1 bis 4 sowie 6 und 7, dadurch gekennzeichnet, daß jeweils ein Element (29) entlang beidendseitiger Fügeflächen (30, 31) mit nach aussen offenen rechteckigen oder quadratischen Ausnehmungen (32) für die betreffenden Profilrohrfußenden (10) ausgebildet ist, deren jeweils eine offene Fußendseite von leistenförmigen Verbindungselementen (33, 34) entlang der beidendseitigen Fügeflächen (30, 31) abgedeckt ist, wobei das Element (29), die Verbindungselemente (33, 34) sowie die Fußenden (10) nebst zugehörigen Profilrohren (41, 42, 43) jeweils eine eigenständige Montageeinheit ausbilden.

9. Wärmetauscher nach einem oder mehreren der Ansprüche 2 bis 7, dadurch gekennzeichnet, daß jeweils zwei Elemente (21, 22) nebst darin verankerten Fußenden (10) der Profilrohre (41, 42, 43) eine eigenständige Montageeinheit ausbilden.

## Revendications

1. Echangeur thermique avec une matrice tubulaire (3) qui est constituée par des tubes profilés (4 4@) intercalés les uns dans les autres et qui comportent une section elliptique de dimensions identiques, ces tubes étant balayés par une circulation de gaz chauds (H) transversalement ainsi qu'en direction de l'extension du profil prédéfini par le grand axe d'ellipse (A), et étant parcourus par de l'air comprimé, tandis que pour amener l'air comprimé dans la matrice (3), ou bien par l'évacuer de cette matrice (3), ces tubes sont raccordés à au moins un tube collecteur et un tube répartiteur d'air comprimé (1, 2) qui, pour permettre le raccordement des tubes, sont constitués d'éléments (19, 20; 29, 34) disposés en couches et joints les uns aux autres de façon étanche aux fluides, les tubes profilés (41, 4@) étant intégrés et bloqués, côté extrémité de façon étanche aux gaz entre ces éléments, échangeur thermique caractérisé en ce que:
- les éléments (19, 20; 29, 34) lorsqu'ils sont joints les uns aux autres, forment des ouvertures rectangulaires ou carrées, dans lesquelles les extrémités de pieds (10, 10_{'}), déformées de façon correspondante à ces ouvertures, des tubes profilés (4₁ 4_{@} ....) sont intégrés et bloqués de façon étanche aux fluides,
- les extrémités de pieds (10, 10') des tubes profilés ( 4@ ...) sont disposées selon leurs axes longitudinaux dans des plans de division (M) respectivement obliques parallèles aux surfaces de jonction (17, 18; 30, 31) des éléments (19, 20; 29, 34), et ces extrémités de pieds sont déformées par torsion concentrique de respectivement un même angle d'inclinaison (a) par rapport au grand axe d'ellipse (A) de la section transversale elliptique d'un tube profilé correspondant (4 D.

2. Echangeur thermique selon la revendication 1, caractérisé en ce que chaque tube profilé (4₁ 4@, 4#) fait saillie sur l'extrémité de pied correspondant (10) essentiellement par un bord terminal du profil en amont et en aval.

3. Echangeur thermique selon la revendication 1 ou la revendication 2, dans lequel plusieurs rangées de tubes profilés ( 4@, 4#) sont disposées avec des intervalles réciproques uniformes, et sous le même angle respectif d'inclinaison du profil (R) de leur grand axe d'ellipse respectif (A) par rapport au plan médian transversal (E) du tube collecteur ou répartiteur, échangeur thermique caractérisé en ce que l'angle d'inclinaison (a) entre les extrémités de pieds respectives (10) et les grands axes d'ellipse (A) des tubes profilés correspondants (4 4@, 4#) définit simultanément l'angle de positionnement (g) différent de l'angle d'inclinaison du profil (R) d'un plan de division (M) ainsi que l'angle de positionnement (p) identique au précédent des plans des surfaces de jonction des éléments antagonistes, par rapport au plan médian transversal (E) du tube collecteur ou du tube répartiteur.

4. Echangeur thermique selon la revendication 2 ou la revendication 3, caractérisé en ce que les extrémités de pieds (10) sont déformées par torsion de l'angle (a) de façon qu'un plan médian du tube profilé correspondant (4; 4@, 4#) coïncidant avec le tracé du grand axe d'ellipse respectif (A), coupe essentiellement les extrémités de pieds correspondantes (10) diagonalement.

5. Echangeur thermique selon une ou plusieurs des revendications 1 à 4, caractérisé en ce que, respectivement deux éléments (21, 22) sont préalablement profilés en ménageant le long des surfaces de jonction antagonistes internes, des ouvertures rectangulaires ou carrées pour les extrémités de pieds (10), tandis qu'ils sont par contre, à paroi lisse le long des surfaces extérieures terminales ou bien de jonction (23, 24).

6. Echangeur thermique selon la revendication 5, caractérisé en ce que, entre les surfaces terminales externes de deux éléments (21, 22) voisins, sont ménagés des joints (27) ouverts vers le haut, tandis que des saillies en forme de lèvres (25, 26) des éléments constituent les surfaces de jonction.

7. Echangeur thermique selon la revendication 5 ou la revendication 6, caractérisé en ce que deux éléments voisins (21, 22) sont joints et centrés l'un contre l'autre au moyen de nervures (28) venant en prise l'une dans l'autre du côté interne du tube collecteur ou répartiteur.

8. Echangeur thermique selon une ou plusieurs des revendications 1 à 4, ainsi que 6 et 7, caractérisé en ce que, respectivement un élément (29) est réalisé le long des surfaces de jonction des deux côtés (30, 31) des évidements rectangulaires ou carrés (32) ouverts vers l'extérieur pour recevoir les extrémités de pieds (10) des deux profilés concernés, extrémités dont respectivement un côté ouvert est recouvert par des éléments d'assemblage en forme de barrettes (33, 34) le long des surfaces de jonction des deux côtés (30, 31), auquel cas l'élément (29), les éléments d'assemblage (33, 34), ainsi que les extrémités de pied (10) et en outre, les tubes profilés correspondants ( 4@, 4#) constituent respectivement une unité de montage autonome.

9. Echangeur thermique selon une ou plusieurs des revendications 2 à 7, caractérisé en ce que respectivement deux éléments (21, 22) et, en outre, les extrémités de pieds (10), ancrées dans ces éléments, des tubes profilés ( 4@, 4#) constituent une unité de montage autonome.

## Claims

1. A heat exchanger with a tube matrix (3) consisting of spatially nesting inter-engaging profile tubes (4 4_{@}) with in each case like-sized elliptical cross- section and having compressed air flowing through them while a flow (H) of heated gases flows around them transversely and in the direction of the profile extension determined by the major axis (A) of the ellipse, the said profile tubes being, for supplying compressed air into the matrix (3) or for carrying it out of the matrix (3), connected to at least one compressed air collecting and one distributor tube (1; 2), and which, for tube connection, consist of sandwich-like fluid-tightly adjacently disposed elements (19, 20; 29, 34) between which the profile tubes (4 4_{@}) are fluid-tightly and positively bonded at their ends, characterised in that
- the elements (19, 20; 29, 34) in the adjacently disposed state form rectangular or quadratic apertures into which the profile tubes (4t 4_{@}...) are fluid-tightly and positively bonded by root ends (10, 10') of correspondingly adapted shape;
- the root ends (10, 10') of the profile tubes (4 4@) are disposed longitudinally centrally in respectively oblique planes (M) of division which extend parallel with the joint faces (17, 19; 30, 31) of the elements (18, 20; 29, 34) and being shaped so that they are rotated concentrically by in each case identical angles of inclination (a) in respect of the major axis (A) of the elliptical cross-section of an associated profile tube (4).

2. A heat exchanger according to Claim 1, characterised in that each profile tube (4t 4@, 4#) has on the inflow and outflow sides a profile end edge which essentially projects beyond the relevant root end (10).

3. A heat exchanger according to Claim 1 or 2, in which a plurality of rows of profile tubes (4; 4@, 4#) are disposed at uniform distances from one another - in each case at the same angle (R) of profile inclination and have their respective major axis (A) of the ellipse disposed towards the relevant transverse central plane (E) through the collecting or distributing tube, characterised in that the angle of inclination (a) between the relevant root ends (10) and the major axes (A) of the ellipse shape of the associated profile tubes ( , 4@, 4#) defines at the same time the angle of attack (p) of a plane (M) of division and, identical to this latter, the angle of incidence (p) of the mutual element joint surface planes to the transverse central plane (E) of the collecting or distributor tube.

4. A heat exchanger according to Claim 2 or 3, characterised in that the root ends (10) are shaped to be so rotated about the angle (a) that a central plane through the associated profile tube ( 4@, 4#) which coincides with the path of whichever is the major axis (A) of the ellipse intersects the associated root ends (10) in a substantially diagonal fashion.

5. A heat exchanger according to one or more of Claims 1 to 4, characterised in that in each case two elements (21, 22) are pre-profiled along the inner reciprocal joint faces to form rectangular or quadratic apertures for the root ends (10) while they are smooth-walled along the outer ends or joint faces (23, 24).

6. A heat exchanger according to Claim 5, characterised in that there are formed between the outer end faces of two adjacent elements (21, 22) upwardly open joints (27), lip-like projections (25, 26) on the elements providing the joint surfaces.

7. A heat exchanger according to Claim 5 or 6, characterised in that two adjacent elements (21, 22) are adjacently disposed and centred by means of webs (28) which engage under one another on the inside of the collecting or distributing tube.

8. A heat exchanger according to one or more of Claims 1 to 4 as well as Claims 6 and 7, characterised in that in each case one element (29) along joint faces (30, 31) at both ends is constructed with outwardly open rectangular or quadratic recesses (32) for the relevant profile tube root ends (10), and of which in each case one open root end side is masked by strip-like connecting elements (33, 34) along the joint faces (30, 31) at both ends, the element (29), the connecting elements (33, 34) and the root ends (10) together with associated profile tubes ( 4@, 4#) in each case forming one independent assembly unit.

9. A heat exchanger according to one or more of Claims 2 to 7, characterised in that in each case two elements (21, 22) together with the root ends (10) of . the profile tubes ( 4₂. 4#) anchored in them form an independent assembly unit.
